# EUROPÄISCHE PATENTSCHRIFT

(11) **EP 3 910 154 B1**
(45) Veröffentlichungstag und Bekanntmachung des Hinweises auf die Patenterteilung: **28.01.2026**
(21) Anmeldenummer: 20174243.4
(22) Anmeldetag: 12.05.2020
(51) Int. Cl.: E06B 9/52

(54) **FENSTER MIT EINER SCHUTZVORRICHTUNG UND BAUSATZ FÜR DIE SCHUTZVORRICHTUNG**
WINDOW WITH PROTECTION DEVICE AND ASSEMBLY KIT FOR THE PROTECTION DEVICE
FENÊTRE DOTÉE D'UN DISPOSITIF DE PROTECTION ET KIT POUR LE DISPOSITIF DE PROTECTION

(43) Veröffentlichungstag der Anmeldung: 17.11.2021
(73) Patentinhaber: Büdenbender, Arnd, 57250 Netphen-Deuz (DE)
(72) Erfinder: BÜDENBENDER Arnd, 57250 Netphen-Deuz (DE)
(74) Vertreter: Feucker, Max Martin

(56) Entgegenhaltungen:
- EP-A1- 2 143 870
- EP-A2- 2 128 374
- DE-A1- 102017 112 254
- DE-U1- 202013 103 720
- KR-A- 20190 046 575

## Beschreibung

Die vorliegende Erfindung betrifft ein Fenster mit einem Blendrahmen, einem an dem Blendrahmen schwenkbar gelagerten, einen Fensterflügelrahmen aufweisenden Fensterflügel und einer Schutzvorrichtung, wobei die Schutzvorrichtung mehrere Rahmenstreben, ein Netz und mehrere Klemmelemente aus Kunststoff zur Festlegung des Netzes an den Rahmenstreben umfasst, wobei die Rahmenstreben eine sich entlang ihrer Längserstreckung erstreckende Festlegungskontur aufweisen und wobei die Klemmelemente eine sich entlang ihrer erstreckende Klemmkontur aufweisen, wobei die Klemmkontur der Klemmelemente und die Festlegungskontur der Rahmenstreben so aufeinander abgestimmt sind, dass das Netz mit den Klemmelementen an den Rahmenstreben festlegbar ist.

Aus der auf den Anmelder zurückgehenden EP 3 138 990 B1 ist beispielsweise eine Schutzvorrichtung bekannt, bei der die Rahmenstreben jeweils mindestens eine Außenprofilleiste und eine teleskopierbar in die Außenprofilleiste einschiebbare Innenprofilleiste aufweisen, sodass die Größe des Rahmens einfach an die Größe des Fensters angepasst werden kann. Die Profilleisten weisen eine als (Hilfs-)Vorsprung bezeichnete Festlegungskontur auf, an der mittels einer Klemmleiste das Netz befestigbar ist. Damit das Netz mit einer einzigen Klemmleiste pro Rahmenstrebe festgelegt werden kann, wird eine Adapterprofilleiste auf den Hilfsvorsprung der Innenprofilleiste aufgeklemmt. Die Rahmenstreben sind über Eckverbinder miteinander zur Ausbildung eines Spannrahmens verbunden. Damit der Spannrahmen eine ausreichende Stabilität aufweist, sind die Profilleisten aus Aluminium hergestellt. Solche Spannrahmen werden in der Regel über L-förmige Einhängeelemente von der Außenseite des Fensters an den Blendrahmen des Fensters angebracht, wobei ein Übergriffsabschnitt der Einhängeelemente den Blendrahmen zumindest abschnittsweise übergreift. Der Spannrahmen der Schutzvorrichtung wird dabei so dimensioniert, dass er zumindest teilweise mit dem Blendrahmen des Fensters überlappt. Um zu verhindern, dass Insekten oder Pollen zwischen dem Blendrahmen und dem Spannrahmen hindurchtreten können, ist in der Regel in dem Überlappungsbereich zwischen Blendrahmen und Spannrahmen eine (Bürsten-)Dichtung angeordnet. Um die Bürstendichtung an dem Spannrahmen zu befestigen, weisen die Rahmenstreben des Spannrahmens neben der zum Rahmeninneren versetzten Festlegungskontur sich entlang der Längserstreckung der Rahmenstreben erstreckende Nuten auf, in denen die Dichtung angeordnet ist. Eine solche Schutzvorrichtung ist aufgrund der aus Aluminium bestehenden Rahmenstreben vergleichsweise teuer in der Herstellung. Zudem benötigt eine solche Schutzvorrichtung einen gewissen Platz auf der Außenseite des Fensters.

Aus EP 2 484 855 B1 ist eine weitere Schutzvorrichtung mit Rahmenstreben bekannt, die über Eckverbinder miteinander verbunden sind. In die Eckverbinder kann ein Einhängeelement eingesteckt werden, mit dem die Schutzvorrichtung an einem Blendrahmen eines Fensters eingehangen wird. Eine Schutzvorrichtung mit den Merkmalen des Oberbegriffs des Anspruchs 1 ist aus DE 20 2013 103720 U1 bekannt.

Aufgabe der vorliegenden Erfindung ist es, die mit Bezug zum Stand der Technik geschilderten Nachteile zu beseitigen und insbesondere ein Fenster mit einer Schutzvorrichtung und einen Bausatz für eine Schutzvorrichtung anzugeben, bei denen die Herstellung der Schutzvorrichtung günstig ist und die keinen Raum auf der Außenseite des Blendrahmens benötigen.

Gelöst wird die Aufgabe durch ein Fenster und einen Bausatz mit den Merkmalen des entsprechenden unabhängigen Anspruchs. Vorteilhafte Weiterbildungen des Fensters und des Bausatzes sind in den abhängigen Ansprüchen und in der Beschreibung angegeben, wobei einzelne Merkmale der vorteilhaften Weiterbildungen in technisch sinnvoller Weise miteinander kombinierbar sind.

Gelöst wird die Aufgabe durch ein Fenster mit den eingangs genannten Merkmalen, bei dem die Rahmenstreben jeweils Profilleisten aus Kunststoff aufweisen, wobei die Profilleisten neben der sich entlang ihrer Längserstreckung erstreckenden Festlegungskontur keine weitere Funktionskontur aufweisen, die Profilleisten an dem Blendrahmen geklebt sind und die Profilleisten mit den an den Profilleisten festgelegten Klemmelementen bei geschlossenem Fenster zwischen dem Blendrahmen und dem Fensterflügelrahmen angeordnet sind. Das so von den Profilleisten und den Klemmelementen an allen vier Seiten des Fensters festgelegte Netz überspannt somit die von dem Blendrahmen begrenzte Gebäudeöffnung vollständig, wobei durch das Verkleben auch das Eintreten von Insekten/Pollen zwischen dem Netz und dem Blendrahmen verhindert ist.

Dementsprechend umfasst ein Bausatz für eine Schutzvorrichtung für ein solches Fenster ein Netz, mehrere Profilleisten aus Kunststoff, wobei die Profilleisten neben einer sich entlang ihrer Längserstreckung erstreckenden Festlegungskontur keine weitere Funktionskontur aufweisen, Klebstoff zur Befestigung der Profilleisten an einen Blendrahmen des Fensters und mehrere Klemmelemente aus Kunststoff zur Festlegung des Netzes an den Profilleisten, wobei die Klemmelemente eine sich entlang ihrer Längserstreckung erstreckende Klemmkontur aufweisen, wobei die Klemmkontur der Klemmelemente und die Festlegungskontur der Profilleisten so aufeinander abgestimmt sind, dass das Netz mit den Klemmelementen an der Festlegungskontur festlegbar ist.

Die Erfindung sieht in ihrem Grundgedanken also vor, dass die das Netz (beispielsweise Insektenschutznetz oder Pollenschutznetz) über die von dem Blendrahmen begrenzte Öffnung aufspannenden Rahmenstreben aus günstig herzustellenden Profilleisten aus Kunststoff bestehen und unmittelbar an dem Blendrahmen beispielsweise mittels eines doppelseitigen Klebebands angeklebt werden. Die Profilleisten werden dabei an einer solchen Stelle an dem Blendrahmen angeklebt, dass die Profilleisten und die aufgesteckten Klemmelemente bei geschlossenem Fenster in einem Raum angeordnet sind, der von dem Blendrahmen und dem Fensterflügelrahmen begrenzt ist. Da in diesem Bereich des Fensters nur sehr wenig Raum zur Verfügung steht, weist die Profilleiste neben der Festlegungsgestaltung keine weitere Funktionsgestaltung auf. Vielmehr ist auf der der Festlegungsgestaltung gegenüberliegenden Seite der Profilleiste lediglich eine Fläche ausgebildet, mit der die Profilleiste an den Blendrahmen angeklebt wird. Die Profilleisten und die ebenfalls aus Kunststoff bestehenden Klemmelemente sind dabei so dimensioniert, dass sie in dem entsprechenden Raum zwischen Blendrahmen und Fensterflügelrahmen angeordnet sein können. Die Schutzvorrichtung ist also kostengünstig herzustellen, einfach zu montieren, wobei es nicht notwendig ist, orthogonal zueinander ausgerichtet Rahmenstreben unmittelbar miteinander über Eckverbinder zu verbinden.

Zur Montage der Schutzvorrichtung können die Profilleisten und die Klemmelemente zunächst auf die benötigte und an die Fenstergröße angepasste Länge gekürzt werden. Die Klemmelemente weisen dabei bevorzugt die gleiche Länge wie die zugehörigen Profilleisten auf. Im Folgenden können zumindest an drei Seiten des Fensters die Profilleisten mittels des Klebers (doppelseitiges Klebeband) angebracht werden. In einer bevorzugten Ausführungsform der Anbringung der Schutzvorrichtung wird das Netz mittels eines Klemmelements an eine weitere Profilleiste angebracht, wobei diese Profilleiste erst anschließend an den Blendrahmen angeklebt wird. Im Folgenden wird dann das Netz mittels der übrigen Klemmelemente an den bereits zuvor an dem Blendrahmen angeklebten Profilleisten festgelegt. Anschließend muss nur noch der über die Profilleisten/Klemmelemente überstehende Bereich des Netzes abgetrennt werden.

In einer Ausführungsform ist die Festlegungskontur als ein sich entlang der Längserstreckung erstreckender Kanal mit einem sich entlang der Längserstreckung erstreckenden Spalt ausgebildet, durch welchen hindurch die Klemmelemente in die Profilleiste eingebracht werden kann. Der den Spalt begrenzende Bereich der Profilleiste bildet also eine Art Hinterschnitt aus, der von den Klemmelementen hintergriffen wird.

Die Klemmelemente können beispielsweise durch Keder, also insbesondere durch einen entsprechend dimensionierten Gummischlauch, ausgebildet sein. Alternativ können die Klemmelemente als Klemmleisten ausgebildet sein, wobei die Klemmleisten bevorzugt im Querschnitt eine omegaförmige (Ω) Gestalt aufweisen. Im letzteren Fall wird die Leiste auch als Omegaleiste bezeichnet. Eine solche Omegaleiste weist im Querschnitt an allen Stellen eine etwa gleiche Stärke auf, wobei die Querschnittgestaltung an ihren Enden zwei parallel fluchtende Schenkel aufweist, die über einen bogenförmigen Abschnitt miteinander verbunden sind. Der bogenförmige Abschnitt wird also in die Festlegungskontur der Profilleiste orthogonal zu der von den Profilleisten aufgespannten Ebene eingesteckt, wobei die Omegaleiste, insbesondere dessen bogenförmiger Abschnitt während des Einsteckens elastisch verformt wird.

Alternativ kann aber auch die an dem Blendrahmen angeklebte Profilleiste als Omegaleiste ausgebildet sein, in welchem Fall die Schenkel insbesondere mittels eines doppelseitigen, den Klebstoff aufweisenden Klebebands an dem Blendrahmen angeklebt sind. Dementsprechend würde die Klemmleiste eine entsprechende Querschnittsgestaltung aufweisen, die es erlaubt, die Klemmleiste auf den bogenförmigen Bereich der Omegaleiste aufzustecken.

Um in dem von dem Blendrahmen und dem Fensterflügelrahmen begrenzten Raum anbringbar zu sein, weist die Profilleiste mit dem daran festgelegten Klemmelement eine Höhe von maximal 2 cm, bevorzugt maximal 1 cm und eine Breite von maximal 3 cm, bevorzugt von maximal 2 cm oder besonders bevorzugt sogar von maximal 1cm auf.

Die maximale Breite der Profilleiste (in einer Querschnittsansicht) ist höchstens 20 %, bevorzugt höchstens 10 % breiter als die Breite der Festlegungskontur.

In einer Ausführungsform kann jede Rahmenstrebe mindestens zwei teleskopierbar zueinander verschiebbare Profilleisten umfassen. Somit kann die Rahmenstrebe nicht nur durch Abschneiden einer Profilleiste gekürzt werden, sondern durch das Teleskopieren der Profilleisten zueinander. Insbesondere wenn die Profilleisten als Omegaleisten ausgebildet sind, können zwei im Querschnitt identische Profilleisten auch teleskopierbar zueinander angeordnet werden, indem die Profilleisten teilweise aufeinander aufgesteckt werden und entlang ihrer Längserstreckung zueinander bewegt werden.

Erfindungsgemäß ist vorgesehen, dass die Rahmenstreben (also die Profilleiste(n)), die über eine Ecke des Blendrahmens benachbart sind, über ein Softscharnier mit mehreren Freiheitsgraden miteinander verbunden sind, insbesondere wenn die Profilleisten einer Rahmenstrebe zueinander teleskopierbar sind.

Ein solches Softscharnier kann beispielsweise durch einen Schrumpfschlauch ausgebildet sein, sodass die benachbarten Profilleisten zwar miteinander verbunden sind, aber zueinander beweglich/schwenkbar sind. Insbesondere wenn alle Rahmenstreben über ein Softscharnier mit den jeweils benachbarten Rahmenstreben verbunden sind, kann vorgesehen sein, dass die Profilleisten in einer Ausgangsstellung parallel zueinander ausgerichtet sind und durch Verschwenken der Profilleisten einer Rahmenstrebe zueinander in eine Montagestellung überführbar sind, in der die Profilleisten in einer Rahmenebene in einem rechten Winkel zueinander angeordnet sind. In einer solchen Montagestellung kann der so ausgebildete Rahmen durch Teleskopieren an die Größe des Fensters angepasst werden, wobei daraufhin die Profilleisten mittels des Klebstoffes an dem Blendrahmen angeklebt werden. Anschließend kann dann das Netz mittels der Klemmleisten festgelegt werden.

Die Erfindung sowie das technische Umfeld werden nachfolgend anhand der Figuren beispielhaft erläutert. Es zeigen schematisch
- Figur 1:: ein geöffnetes Fenster mit einer Schutzvorrichtung,
- Figur 2:: eine Schnittdarstellung durch das geschlossene Fenster,
- Figur 3:: eine Detailansicht der Schnittdarstellung gemäß Figur 2,
- Figur 4:: eine Profilleiste und ein an der Profilleiste festgelegtes Klemmelement,
- Figur 5:: zwei Profilleisten mit jeweils einem ein Netz festlegenden Klemmelement und
- Figur 6:: eine Profilleiste mit einer weiteren Ausführungsform eines Klemmelements.

Das in der Figur in einem geöffneten Zustand dargestellte Fenster 4 umfasst einen Blendrahmen 5 und einen an dem Blendrahmen 5 schwenkbar gelagerten Fensterflügel 6 mit einem eine Fensterscheibe tragenden Fensterflügelrahmen 6.1.

An dem Fenster 4 ist eine Schutzvorrichtung 7 angebracht, dessen Netz 3 die von dem Blendrahmen 5 begrenzte Öffnung überdeckt.

Die Schutzvorrichtung 7 umfasst Profilleisten 1, an denen das Netz 3 mittels Klemmelementen 2 festlegbar ist.

Wie in Figur 2 angedeutet und in Figur 3 im Detail dargestellt, sind die Profilleiste 1 und das Klemmelement 2 in einem Bereich angeordnet, welcher bei geschlossenem Fester von dem Fensterflügelrahmen 6.1 und dem Blendrahmen 5 begrenzt ist. Hierbei ist die Profilleiste 1 mittels eines doppelseitigen Klebebands an dem Blendrahmen 5 angeklebt und die Klemmleiste 2 zur Festlegung des Netzes 3 auf die Profilleiste 1 aufgesteckt/aufgeklipst.

Die in den Figuren 4 und 5 im Detail dargestellte Profilleiste 1 weist einen sich entlang der Längserstreckung der Profilleiste 1 erstreckenden Kanal als Festlegungskontur 1.1 auf, wobei der Kanal auf einer Oberseite einen sich längserstreckenden Spalt aufweist, in den das Klemmelement 2 eingeklippst ist.

Das in den Figuren 4 und 5 dargestellte Klemmelement 2 ist als eine Omegaleiste ausgeführt, die in ihrem Querschnitt omegaförmig (Ω) ist. Die Omegaleiste weist im Querschnitt eine konstante Stärke auf und zwei Schenkel, die über einen bogenförmigen Bereich verbunden sind. Die Omegaleiste ist mit dem bogenförmigen Bereich als Klemmkontur 2.1 in den Kanal der Profilleiste 1 eingesteckt.

Wie in der Figur 5 angedeutet, umfasst die Schutzvorrichtung 7 mehrere Profilleisten 1, in denen jeweils mittels eines Klemmelements 2 ein Netz 3 festgelegt ist.

In einem nichtdargestellten Ausführungsbeispiel könnte auch die Omegaleiste als Profilleiste an den Blendrahmen 5 des Fensters 4 angeklebt werden, wobei die in den Figuren dargestellte Profilleiste 1 als Klemmelement zur Festlegung des Netzes 3 auf die Omegaleiste aufgesteckt werden könnte.

Bei dem in Figur 6 dargestellten Ausführungsbeispiel ist das Klemmelement 2 als ein Keder ausgebildet, welcher in den Kanal der Profilleiste 1 eingesteckt ist.

### Bezugszeichenliste

- 1: Profilleiste
- 1.1: Festlegungskontur
- 2: Klemmelement
- 2.1: Klemmkontur
- 3: Netz
- 4: Fenster
- 5: Blendrahmen
- 6: Fensterflügel
- 6.1: Fensterflügelrahmen
- 7: Schutzvorrichtung

## Patentansprüche

1. Fenster (4) mit einem Blendrahmen (5), einem an dem Blendrahmen (5) schwenkbar gelagerten, einen Fensterflügelrahmen (6.1) aufweisenden Fensterflügel (6) und einer Schutzvorrichtung, wobei die Schutzvorrichtung (7) Folgendes umfasst:
- ein Netz (3)
- mehrere Rahmenstreben, wobei die Rahmenstreben eine sich entlang ihrer Längserstreckung erstreckende Festlegungskontur (1.1) aufweisen, und
- mehrere längliche Klemmelemente (2) aus Kunststoff zur Festlegung des Netzes (3) an den Rahmenstreben, wobei die Klemmelemente (2) eine sich entlang ihrer Längserstreckung erstreckende Klemmkontur (2.1) aufweisen, wobei
die Klemmkontur (2.1) der Klemmelemente (2) und die Festlegungskontur (1.1) der Rahmenstreben so aufeinander abgestimmt sind, dass das Netz (3) mit den Klemmelementen (2) an den Rahmenstreben festlegbar ist, wobei
- die Rahmenstreben jeweils Profilleisten (1) aus Kunststoff aufweisen, wobei die Profilleisten (1) neben der sich entlang ihrer Längserstreckung erstreckenden Festlegungskontur (1.1) keine weitere Funktionskontur aufweisen,
- die Profilleisten (1) an den Blendrahmen (5) geklebt sind und
- die Profilleisten (1) mit den an den Profilleisten (1) festgelegten Klemmelementen (2) bei geschlossenem Fenster zwischen dem Blendrahmen (5) und dem Fensterflügelrahmen (6.1) angeordnet sind,
**dadurch gekennzeichnet, dass** benachbarte Rahmenstreben über ein Softscharnier mit mehreren Freiheitsgraden miteinander verbunden sind.

2. Fenster (4) nach Anspruch 1, wobei die Festlegungskontur (1.1) als ein Kanal mit einem nach außen offenen, sich längs der Profilleiste erstreckenden Spalt ausgebildet ist.

3. Fenster (4) nach einem der vorhergehenden Ansprüche, wobei die Klemmelemente (2) als Keder oder Klemmleiste, insbesondere als Omegaleiste (Ω) ausgebildet sind.

4. Fenster (4) nach einem der vorhergehenden Ansprüche, wobei die Profilleiste (1) mit dem daran festgelegten Klemmelement (2) eine Höhe von maximal 1 cm und eine Breite von maximal 2 cm aufweisen.

5. Fenster (4) nach einem der vorhergehenden Ansprüche, wobei jede Rahmenstrebe mindestens zwei teleskopierbar zueinander verschiebbare Profilleisten (1) umfasst.

6. Bausatz für eine Schutzvorrichtung (7) für ein Fenster (4) nach einem der vorhergehenden Ansprüche, umfassend
- ein Netz (3),
- mehrere Profilleisten (1) aus Kunststoff, wobei die Profilleisten (1) neben einer sich entlang ihrer Längserstreckung erstreckenden Festlegungskontur (1.1) keine weitere Funktionskontur aufweisen,
- Klebstoff zur Befestigung der Profilleisten (1) an einen Blendrahmen (5) des Fensters (4) und
- mehrere Klemmelemente (2) aus Kunststoff zur Festlegung des Netzes (3) an den Profilleisten (1), wobei die Klemmelemente (2) eine sich entlang ihrer Längserstreckung erstreckende Klemmkontur (2.1) aufweisen, wobei
die Klemmkontur (2.1) der Klemmelemente (2) und die Festlegungskontur (1.1) der Profilleisten (1) so aufeinander abgestimmt sind, dass das Netz (3) mit den Klemmelementen (2) an der Festlegungskontur (1.1) festlegbar ist **dadurch gekennzeichnet, dass** benachbarte Rahmenstreben über ein Softscharnier mit mehreren Freiheitsgraden miteinander verbunden sind.

7. Bausatz nach Anspruch 6, wobei mindestens zwei Profilleisten (1) zur Ausbildung einer Rahmenstrebe zueinander teleskopierbar sind.

8. Bausatz nach Anspruch 7, wobei in einer Ausgangsstellung die Profilleisten (1) parallel zueinander ausgerichtet sind und durch Verschwenken der Profilleisten (1) zueinander in eine Montagestellung überführbar sind, in der die Profilleisten (1) in einer Rahmenebene in einem rechten Winkel zueinander angeordnet sind.

## Claims

1. A window (4) having a window frame (5), a window sash (6) pivotably mounted on the window frame (5) and having a window sash frame (6.1) and a protection device, wherein the protection device (7) comprises the following:
- a net (3)
- a plurality of frame struts, wherein the frame struts have a fixing contour (1.1) extending along their longitudinal extent, and
- a plurality of elongated clamping elements (2) made of plastics for fixing the net (3) to the frame struts, wherein the clamping elements (2) have a clamping contour (2.1) extending along their longitudinal extent, wherein
the clamping contour (2.1) of the clamping elements (2) and the fixing contour (1.1) of the frame struts are adapted to one another such that the net (3) can be fixed to the frame struts by the clamping elements (2), wherein
- the frame struts in each case have profile strips (1) made of plastics, wherein the profile strips (1) have no further functional contour in addition to the fixing contour (1.1) extending along their longitudinal extent,
- the profile strips (1) are adhesively bonded to the window frame (5) and
- the profile strips (1) with the clamping elements (2) fixed to the profile strips (1) are arranged between the window frame (5) and the window sash frame (6.1) when the window is closed,
**characterised in that** adjacent frame struts are connected together via a soft hinge with several degrees of freedom.

2. The window (4) according to Claim 1, wherein the fixing contour (1.1) is configured as a channel with an outwardly open gap extending along the profile strip.

3. The window (4) according to one of the preceding claims, wherein the clamping elements (2) are configured as a keder strip or clamping strip, in particular as an omega-shaped strip (Ω).

4. The window (4) according to one of the preceding claims, wherein the profile strip (1) with the clamping element (2) fixed thereto has a maximum height of 1 cm and a maximum width of 2 cm.

5. The window (4) according to one of the preceding claims, wherein each frame strut comprises at least two profile strips (1) which are displaceable in a telescopic manner relative to one another.

6. An assembly kit for a protection device (7) for a window (4) according to one of the preceding claims, comprising
- a net (3),
- a plurality of profile strips (1) made of plastics, wherein the profile strips (1) have no further functional contour in addition to a fixing contour (1.1) extending along their longitudinal extent,
- adhesive for fastening the profile strips (1) to a window frame (5) of the window (4) and
- a plurality of clamping elements (2) made of plastics for fixing the net (3) to the profile strips (1), wherein the clamping elements (2)
have a clamping contour (2.1) extending along their longitudinal extent, wherein
the clamping contour (2.1) of the clamping elements (2) and the fixing contour (1.1) of the profile strips (1) are adapted to one another such that the net (3) can be fixed to the fixing contour (1.1) by the clamping elements (2), **characterised in that** adjacent frame struts are connected together via a soft hinge with several degrees of freedom.

7. The assembly kit according to Claim 6, wherein at least two profile strips (1) are telescopable relative to one another in order to form a frame strut.

8. The assembly kit according to Claim 7, wherein in an initial position the profile strips (1) are aligned in parallel with one another and, by pivoting the profile strips (1) relative to one another, can be transferred into an assembly position in which the profile strips (1) are arranged in a frame plane at right-angles to one another.

## Revendications

1. Fenêtre (4) dotée d'un cadre dormant (5), un battant de fenêtre (6) logé pivotable sur le cadre dormant (5), comportant un cadre de battant de fenêtre (6.1) et d'un dispositif de protection, sachant que le dispositif de protection (7) comprend les éléments suivants :
- un filet (3),
- plusieurs montants de cadre, sachant que les montants de cadre comportent un profil de fixation (1.1) s'étendant le long de son extension longitudinale, et
- plusieurs éléments de serrage (2) longitudinaux en matière plastique pour fixer le filet (3) aux montants de cadre, sachant que les éléments de serrage (2) comportent un profil de serrage (2.1) s'étendant le long de son extension longitudinale, sachant que
le profil de serrage (2.1) des éléments de serrage (2) et le profil de fixation (1.1) des montants de cadre sont adaptés l'un à l'autre de telle manière que le filet (3) peut être fixé avec les éléments de serrage (2) aux montants de cadre , sachant que
- les montants de cadre comportent respectivement des profilés (1) en matière plastique, sachant que les profilés (1) ne comportent en plus du profil de fixation (1.1) s'étendant le long de son extension longitudinale aucun autre profil fonctionnel,
- les profilés (1) sont collés au cadre dormant (5) et
- les profilés (1) avec les éléments de serrage (2) fixés aux profilés (1) sont disposés avec la fenêtre fermée entre le cadre dormant (5) et le cadre de battant de fenêtre (6.1),
**caractérisé en ce que** les montants de cadre voisins sont reliés entre eux par une charnière souple avec plusieurs degrés de liberté.

2. Fenêtre (4) selon la revendication 1, sachant que le profil de fixation (1.1) est constitué sous la forme d'un conduit avec un espacement ouvert vers l'extérieur, s'étendant le long du profilé.

3. Fenêtre (4) selon l'une quelconque des revendications précédentes, sachant que les éléments de serrage (2) sont constitués sous la forme d'un bourrelet ou listeau de serrage, en particulier sous la forme d'un listeau en forme d'oméga (Ω).

4. Fenêtre (4) selon l'une quelconque des revendications précédentes, sachant que le profilé (1) avec l'élément de serrage (2) qui y est fixé comporte une hauteur maximale de 1 cm et une largeur maximale de 2 cm.

5. Fenêtre (4) selon l'une quelconque des revendications précédentes, sachant que chaque montant de cadre comprend au moins deux profilés (1) mobiles pouvant être télescopiques l'un par rapport à l'autre.

6. Kit pour un dispositif de protection (7) pour une fenêtre (4) selon l'une quelconque des revendications précédentes, comprenant
- un filet (3),
- plusieurs profilés (1) en matière plastique, sachant que les profilés (1) ne comportent en plus d'un profil de fixation (1.1) s'étendant dans son extension longitudinale aucun autre profil fonctionnel,
- adhésif pour la fixation des profilés (1) à un cadre dormant (5) de la fenêtre (4) et
- plusieurs éléments de serrage (2) en matière plastique pour fixer le filet (3) aux profilés (1), sachant que les éléments de serrage (2) comportent un profil de serrage (2.1) s'étendant le long de son extension longitudinale, sachant que
le profil de serrage (2.1) des éléments de serrage (2) et le profil de fixation (1.1) des profilés (1) sont adaptés l'un à l'autre de telle manière que le filet (3) peut être fixé avec les éléments de serrage (2) au profil de fixation (1.1), **caractérisé en ce que** les montants de cadre voisins sont reliés entre eux par une charnière souple avec plusieurs degrés de liberté.

7. Kit selon la revendication 6, sachant qu'au moins deux profilés (1) peuvent être télescopiques l'un par rapport à l'autre pour constituer un montant de cadre.

8. Kit selon la revendication 7, sachant que dans une position initiale, les profilés (1) sont orientés parallèlement l'un par rapport à l'autre et peuvent être transférés par pivotement des profilés (1) l'un par rapport à l'autre dans une position de montage dans laquelle les profilés (1) sont disposés dans un plan de cadre dans un angle angle droit l'un par rapport à l'autre.
